# DEMANDE DE BREVET EUROPEEN

(11) **EP 2 151 580 A1**
(43) Date de publication de la demande: **10.02.2010**
(21) Numéro de dépôt: 09290594.2
(22) Date de dépôt: 28.07.2009
(51) Int. Cl.: F04D 15/02

(54) **Contrôle de fonctionnement d'un groupe motopompe**

(30) Priorité: 05.08.2008 FR 0804458
(71) Demandeur: KSB S.A.S, 92635 Gennevilliers (FR)
(72) Inventeur: Symoens, Louis, 59155 Faches-Thumesnil (FR); Smis, Martial, 62840 Sailly sur la Lys (FR); Spitz, Thomas, 59190 Staple (FR)
(74) Mandataire: Eidelsberg, Victor Albert

(57) **Abrégé**

Dans ce groupe motopompe comprenant une pompe (1) entraînée par un moteur (2) commandé par un circuit (3) électrique, il y a des moyens (10) d'émission d'une alerte lorsqu'un seuil du courant qui passe dans le circuit (3) a été dépassé pendant un laps de temps donné.

## Description

L'invention se rapporte aux groupes motopompes et, plus particulièrement, au contrôle de leur fonctionnement.

Un groupe motopompe comprend une pompe entraînée par un moteur. Le moteur est commandé par un circuit électrique. Le courant qui passe dans le circuit électrique dépasse un seuil donné lors du démarrage du moteur.

Pour contrôler le fonctionnement d'un groupe motopompe et notamment pour se rendre compte qu'il n'a pas fonctionné, on a déjà utilisé jusqu'ici un dispositif à flotteur extérieur au groupe motopompe, qui n'intervient que lorsqu'il y a déjà menace de débordement, avec le danger supplémentaire qu'il peut soi même se bloquer. On connaît aussi déjà des dispositifs de contrôle de fonctionnement du circuit électrique de commande du groupe motopompe qui permettent de savoir que c'est le circuit électrique qui est défaillant. Mais ce dispositif de contrôle ne détecte pas une panne de la pompe.

L'invention vise un groupe motopompe qui est tel que toute panne de fonctionnement du groupe entraîne l'émission d'une alerte, quelle que soit la panne.

Suivant l'invention, le groupe motopompe comprend des moyens d'activation d'une alerte lorsque le seuil donné du courant qui passe dans le circuit électrique, qui doit être dépassé lors du démarrage du moteur, n'a pas été dépassé pendant un premier laps de temps donné.

On ne cherche plus ainsi, comme auparavant, à détecter les diverses pannes qui peuvent se produire dans un groupe motopompe. Certes, lorsque le groupe motopompe suivant l'invention tombe en panne, on ne connaît pas la raison de la panne, mais, qu'elle que soit cette raison, on est sûr qu'il y a une panne et on peut prendre les mesures nécessaires pour remplacer le groupe motopompe ou le réparer. Aucune panne n'échappe au contrôle, puisque le contrôle met en jeu l'alimentation en courant électrique du groupe. Mais le contrôle ne met pas en jeu comme au EP1582747A une analyse de la dérivée du courant en fonction du temps. On ne contrôle pas, suivant l'invention, le fonctionnement du groupe. On prévoit de guetter l'apparition d'un évènement et de lancer une alerte s'il n'apparaît pas pendant un laps de temps donné. L'alerte est déclenchée si le groupe reste trop longtemps au repos. Ce laps de temps a, habituellement une durée de 30 minutes à 24 heures, de préférence de 1 à 6 heures. Cette durée est de préférence supérieure à celle de démarrage du moteur, pendant laquelle le courant augmente de manière transitoire.

Suivant le mode de réalisation le plus simple, le groupe motopompe suivant l'invention comprend des moyens de mesure du courant relié à un comparateur. Le comparateur compare le courant mesuré à un courant de référence. Le comparateur est relié à une première horloge à laquelle il envoie un signal à chaque dépassement du seuil. Ce signal réinitialise la première horloge et la première horloge envoie un signal aux moyens d'émission d'alerte si elle n'a pas été réinitialisée pendant le premier laps de temps donné.

Sans que le groupe motopompe soit en panne, il peut se produire un dysfonctionnement. La pompe peut tourner et consommer de l'énergie électrique, sans pour autant assurer sa fonction. Comme la pompe ne refoule plus, l'eau va monter et provoquer un débordement. La pompe peut aussi continuer à tourner dans le vide, parce qu'elle détecte d'une manière erronée la présence de liquide à aspirer. Pour remédier à ces dysfonctionnements, un perfectionnement de l'invention prévoit des moyens pour activer les moyens d'alerte si le seuil a été dépassé continuellement pendant un deuxième laps de temps donné. Là encore, on ne connaît pas, dans le groupe motopompe suivant l'invention, la nature du dysfonctionnement, mais, quel qu'il soit, on sait qu'il existe et l'on peut prendre les mesures nécessaires pour y remédier.

Suivant un mode de réalisation le plus simple, le comparateur est à cet effet relié à une deuxième horloge à laquelle il envoie un signal tant que le seuil est dépassé et la deuxième horloge envoie un signal au moyen d'émission d'alerte si elle reçoit ce signal au-delà du deuxième laps de temps donné. De préférence, le deuxième laps de temps est plus long que le premier.

Le moyen d'émission d'alerte peut être acoustique ou optique. Ce peut être notamment une diode électroluminescente, un klaxon, une sonnerie, le signal pouvant être transmis à distance.

Au dessin annexé, donné à titre d'exemple la figure unique illustre l'invention. Le groupe motopompe suivant l'invention comprend une pompe 1 entraîné par un moteur 2 électrique commandé par un circuit 3 électrique alimenté par une alimentation 4 et comportant un capteur de niveau haut et un capteur de niveau bas. Le capteur de niveau haut met le groupe en marche lorsque du liquide dépasse un niveau haut dans la cuve où le groupe est placé et l'arrête lorsque le niveau du liquide dans la cuve s'abaisse en dessous du niveau bas. Entre l'alimentation 4 et le circuit 3 électrique est monté un dispositif 5 de mesure du courant. Ce dispositif de mesure du courant est relié à un comparateur 6 comparant le courant mesuré à un courant issu d'une source 7 de référence. Le comparateur a une première sortie menant à une première horloge 8 et une deuxième sortie menant à une deuxième horloge 9. Les deux horloges sont reliées respectivement à une alerte 10.

Le groupe motopompe fonctionne de la manière suivante.

Lorsqu'il se produit une panne quelconque, le dispositif 5 de mesure du courant ne détecte pas le seuil du courant de démarrage de 1 ampère. Il n'envoie pas au comparateur un signal correspondant un courant de 1 ampère, mais un signal correspondant à un courant bien moins intense de sorte que le comparateur 6 n'enverra pas pendant le laps de temps donné un signal à l'horloge 8. L'horloge 8 n'étant pas réinitialisée pendant cette durée de deux heures déclenche l'alerte 10.

S'il se produit un dysfonctionnement, le dispositif 5 de mesure du courant envoie en permanence un courant d'une intensité d'un ampère au comparateur 6. Le comparateur 6, puisque l'intensité de un ampère est supérieure au seuil donné par la référence 7, envoie en permanence à la deuxième horloge 9 un signal. Après que la deuxième horloge 9 a reçu ce signal pendant une heure, elle estime que ce deuxième laps de temps donné est dépassé et elle envoie aux moyens 10 d'émission d'alerte un signal pour que l'alerte soit donnée.

Les moyens 6, 7, 8 d'activation peuvent avoir aussi la forme d'un logiciel.

## Revendications

1. Groupe motopompe comprenant une pompe (1) entraînée par un moteur (2) commandé par un circuit (3) électrique, dans lequel le courant qui passe dans le circuit (3) dépasse un seuil donné lors du démarrage du moteur (2), **caractérisé par** des moyens (8) d'activation d'une alerte (10) lorsque le seuil n'a pas été dépassé pendant un laps de temps donné.

2. Groupe motopompe suivant la revendication 1, **caractérisé en ce qu'**il comprend des moyens (5) de mesure du courant reliés à un comparateur (6) comparant le courant mesuré à un courant de référence, le comparateur (6) étant relié à une première horloge (8) à laquelle il envoie un signal à chaque dépassement du seuil, ce signal réinitialisant la première horloge (8) et la première horloge (8) envoyant un signal aux moyens d'émission d'alerte si elle n'a pas été réinitialisée pendant le premier laps de temps donné.

3. Groupe motopompe suivant la revendication 1 ou 2, **caractérisé par** des moyens (9) pour activer les moyens d'alerte si le seuil a été dépassé continuellement pendant un deuxième laps de temps donné.

4. Groupe motopompe suivant la revendication 2 et 3, **caractérisé en ce que** le comparateur (6) est relié à une deuxième horloge (9) à laquelle il envoie un signal tant que le seuil est dépassé et la deuxième horloge (9) envoie un signal aux moyens (10) d'émission d'alerte si elle reçoit ce signal au-delà du deuxième laps de temps donné.

5. Groupe motopompe selon l'une des revendications précédentes, **caractérisé en ce que** la durée du premier et/ou du deuxième laps de temps est supérieure à la durée de démarrage du moteur.

6. Groupe motopompe selon l'une des revendications précédentes, **caractérisé en ce que** le premier et/ou le deuxième laps de temps a une durée comprise entre 30 minutes et 24 heures.

7. Groupe motopompe selon l'une des revendications 3 à 6, **caractérisé en ce que** le deuxième laps de temps est plus long que le premier.

## Revendications modifiées

### Revendications modifiées conformément à la règle 137(2) CBE.

**1.** Groupe motopompe comprenant une pompe (1) entraînée par un moteur (2) commandé par un circuit (3) électrique, dans lequel le courant qui passe dans le circuit (3) dépasse un seuil donné lors du démarrage du moteur (2), **caractérisé par** des moyens (8) d'activation d'une alerte (10) lorsque le seuil n'a pas été dépassé pendant un premier laps de temps donné.

**2.** Groupe motopompe suivant la revendication 1, **caractérisé en ce qu'**il comprend des moyens (5) de mesure du courant reliés à un comparateur (6) comparant le courant mesuré à un courant de référence, le comparateur (6) étant relié à une première horloge (8) à laquelle il envoie un signal à chaque dépassement du seuil, ce signal réinitialisant la première horloge (8) et la première horloge (8) envoyant un signal aux moyens d'émission d'alerte si elle n'a pas été réinitialisée pendant le premier laps de temps donné.

**3.** Groupe motopompe suivant la revendication 1 ou 2, **caractérisé par** des moyens (9) pour activer les moyens d'alerte si le seuil a été dépassé continuellement pendant un deuxième laps de temps donné.

**4.** Groupe motopompe suivant la revendication 2 et 3, **caractérisé en ce que** le comparateur (6) est relié à une deuxième horloge (9) à laquelle il envoie un signal tant que le seuil est dépassé et la deuxième horloge (9) envoie un signal aux moyens (10) d'émission d'alerte si elle reçoit ce signal au-delà du deuxième laps de temps donné.

**5.** Groupe motopompe selon l'une des revendications précédentes, **caractérisé en ce que** la durée du premier et/ou du deuxième laps de temps est supérieure à la durée de démarrage du moteur.

**6.** Groupe motopompe selon l'une des revendications précédentes, **caractérisé en ce que** le premier et/ou le deuxième laps de temps a une durée comprise entre 30 minutes et 24 heures.

**7.** Groupe motopompe selon l'une des revendications 3 à 6, **caractérisé en ce que** le deuxième laps de temps est plus long que le premier.
